# EUROPÄISCHE PATENTSCHRIFT

(11) **EP 1 075 810 B1**
(45) Veröffentlichungstag und Bekanntmachung des Hinweises auf die Patenterteilung: **05.10.2005**
(21) Anmeldenummer: 00113333.9
(22) Anmeldetag: 23.06.2000
(51) Int. Cl.: A47C 1/023, A47C 1/036

(54) **Sitzmöbel**
Furniture for sitting
Meuble d'assise

(30) Priorität: 13.08.1999 DE 29914228 U
(43) Veröffentlichungstag der Anmeldung: 14.02.2001
(73) Patentinhaber: Rolf Benz AG, 72202 Nagold (DE)
(72) Erfinder: Heinze, Wiland, 72202 Nagold-Pfrondorf (DE)
(74) Vertreter: Späth, Dieter

(56) Entgegenhaltungen:
- DE-U- 8 904 775
- DE-U- 29 812 071
- DE-U- 29 912 540
- US-A- 2 807 311
- US-A- 4 830 429

## Beschreibung

Die Erfindung betrifft ein Sitzmöbel (Sessel, Sofa) mit den Merkmalen des Oberbegriffs des Anspruchs 1.

Ein derartiges Sitzmöbel ist bekannt aus der DE 37 31 303 A1. Das bekannte Sitzmöbel ist als Sessel ausgebildet. Es weist einen vor- und zurück verschiebbaren Sitz auf, dessen Neigung veränderbar ist. An einem hinteren Rand des Sitzes ist eine Rückenlehne schwenkbar angeordnet, die über ein Hebelgetriebe mit dem Sitz verbunden ist. Die Rückenlehne ist schwenkbar, ihre Neigung ist veränderlich. Am oberen Ende der Rückenlehne ist eine Kopfstütze angeordnet, die über ein weiteres Hebelgetriebe mit der Rückenlehne verbunden ist. Beim Vorschub des Sitzes wird eine Neigung der Rückenlehne vergrößert und zugleich die Kopfstütze aufgestellt. Außerdem hebt sich der vordere Bereich des Sitzes an und der hintere Bereich des Sitzes wird abgesenkt. Zusätzlich vergrößert sich eine freie Sitztiefe des Sitzes.

Eine Bremse, insbesondere ein Gaszylinder, kann vorgesehen sein, um die Bemegung zu bremsen bzw. dämzfen.

Aus der US 3 929 374 ist ein Autositz bekannt. Dieser Sitz weist eine schwenkbare und dadurch in ihrer Neigung verstellbare Rückenlehne auf. Auch eine Kopfstütze ist vorhanden, die beim Neigen der Rückenlehne nach hinten nach vorn schwenkt. Des Weiteren erwähnt die genannte Druckschrift die Möglichkeit einer hydraulischen Feststelleinrichtung, ohne jedoch deren Ausgestaltung und Anordnung zu erläutern.

Der Erfindung liegt die Aufgabe zugrunde, den Sitzkomfort eines derartigen Sitzmöbels zu erhöhen. Diese Aufgabe wird erfindungsgemäß durch die kennzeichnenden Merkmale des Anspruchs 1 gelöst.

Die Rückenlehne des erfindungsgemäßen Sitzmöbels vergrößert eine freie Sitztiefe des Sitzes, wenn die Rückenlehne stärker geneigt wird. Die Rückenlehne bewegt sich beim Neigen in bezug auf den Sitz nach hinten, dadurch verlängert sich eine Gesäß- und Beinauflage des Sitzes beim stärkeren Neigen der Rückenlehne, also beim Zurücklehnen des Körpers/Oberkörpers, was allgemein als angenehm empfunden wird.

Des Weiteren weist das erfindungsgemäße Sitzmöbel eine Kopfstütze auf, die sich mit zunehmender Neigung der Rückenlehne aufstellt. Bei steilgestellter Rückenlehne ist die Kopfstütze vorzugsweise versenkt oder weggeklappt, damit sie optisch nicht in Erscheinung tritt und dem Sitzmöbel ein weniger wuchtiges Aussehen gibt. Wird die Rückenlehne geneigt, also ein Körper/Oberkörper einer auf dem Sitzmöbel sitzenden Person zurückgelehnt, stellt sich die Kopfstütze auf, so dass der Kopf angelehnt werden kann, was die Bequemlichkeit des Sitzmöbels bei geneigter Rückenlehne erhöht.

Zusätzlich ist ein Getriebe für den Sitz des erfindungsgemäßen Sitzmöbels vorgesehen. Dieses Getriebe wird von der Rückenlehne angetrieben und bewegt den Sitz bei zunehmender Neigung der Rückenlehne in bezug auf die Rückenlehne nach vom. Dadurch wird erreicht, dass sich die freie Sitztiefe des Sitzes mit zunehmender Neigung der Rückenlehne vergrößert. Diese Bewegung des Sitzes nach vom bei zunehmender Neigung der Rückenlehne erfolgt zusätzlich zu einer Bewegung der Rückenlehne nach hinten mit zunehmender Neigung der Rückenlehne, wodurch sich eine entsprechend größere Verlängerung der freien Sitztiefe des Sitzes ergibt. Die größere Verlängerung der freien Sitztiefe steigert den Komfort des Sitzmöbels.

Das Getriebe für den Sitzsenktzugleich mit der Bewegung des Sitzes nach vom beim Neigen der Rückenlehne den Sitz in dessen hinterem Bereich, also im Bereich der Rückenlehne, ab. Es wird dadurch mit der Neigung der Rückenlehne auch der Sitz geneigt, was ebenfalls den Komfort des Sitzmöbels steigert.

Um die Rückenlehne beim Neigen in bezug auf den Sitz nach hinten zu bewegen, kann die Rückenlehne in an sich bekannter Weise mit Schiebe- oder Kurvenführungen, Schwenkhebelführungen oder dgl. am Sitzmöbel beweglich geführt sein. Eine Ausgestaltung der Erfindung sieht einen Schwenkbeschlag vor, mit dem die Rückenlehne rück- und vorschwenkbar am Sitzmöbel angebracht ist. Der Schwenkbeschlag ist so angeordnet und ausgebildet, dass sich die Neigung der Rückenlehne beim Rückschwenken der Rückenlehne vergrößert. Das Vorsehen eines Schwenkbeschlags als Führung für die Rückenlehne bedeutet eine einfache, preisgünstige und stabil ausführbare Führung der Rückenlehne.

Die Kopfstütze kann beispielsweise anheb- und absenkbar an der Rückenlehne geführt sein. Eine Ausgestaltung der Erfindung sieht ein Schwenkgelenk für die Kopfstütze vor, das in einem oberen Bereich der Rückenlehne angebracht ist und mit dem die Kopfstütze zwischen einer nach hinten oder nach unten geschwenkten Stellung in eine nach oben stehende, die Rückenlehne in etwa verlängernde Stellung schwenkbar ist. Des weiteren weist diese Ausgestaltung der Erfindung ein Schwenkhebelgetriebe zum Aufstellen der Kopfstütze auf. Das Schwenkhebelgetriebe wird durch das Neigen der Rückenlehne angetrieben und schwenkt die Kopfstütze beim Neigen der Rückenlehne nach oben.

Das Getriebe für den Sitz ist bei einer Ausgestaltung der Erfindung als Schwenkhebelgetriebe ausgebildet und dadurch preisgünstig und stabil herstellbar.

Die Erfindung wird nachfolgend anhand der Zeichnung näher erläutert. Es zeigen:
- Figuren 1 bis 3: eine vereinfachte Schemadarstellung dreier Ausführungsformen eines erfindungsgemäßen Sitzmöbels in Seitenansicht, wobei die Figuren a das Sitzmöbel jeweils mit steiler und die Figuren b das Sitzmöbel mit geneigter Rückenlehne zeigen.

Das in Figur la dargestellte, erfindungsgemäße Sitzmöbel 10 (Sessel oder Sofa) weist einen in etwa horizontal angeordneten und auf einem Auflager 11 verschiebbaren Sitz 12 sowie eine Rückenlehne 14 auf. Die Rückenlehne 14 ist mit einem Schwenkbeschlag schwenkbar am Sitzmöbel 10 angebracht. Der Schwenkbeschlag umfasst zwei oder mehr Schwenkhebel 16, die parallel und deckungsgleich nebeneinander angeordnet sind, so dass in der dargestellten Seitenansicht nur ein Schwenkhebel 16 sichtbar ist. Der Schwenkhebel 16 ist um ein Schwenkgelenk 18 mit horizontaler Schwenkachse schwenkbar, welches feststehend unterhalb des Sitzes 12 in dessen rückwärtigem Bereich angeordnet ist. Der Schwenkhebel 16 ist rechteckig zu einem C-förmigen Bügel um einen hinteren Rand des Sitzes 12 herumgebogen. Von einem oberen Ende des C-förmigen Bügels steht rechtwinklig ein Gestell 20 der Rückenlehne 14 ab, welches im dargestellten Ausführungsbeispiel einstückiger Bestandteil des Schwenkhebels 16 der Rückenlehne 14 ist.

An einem oberen Rand der Rückenlehne 14 ist mit einem Schwenkgelenk 22 eine Kopfstütze 24 schwenkbar an der Rückenlehne 14 angebracht. Die Kopfstütze 24 weist ein Gestell 26 auf, von welchem ein kurzer Schwenkhebel 28, der im Bereich des Schwenkgelenks 22 angeordnet ist, zur Unter- bzw. Rückseite der Kopfstütze 24 absteht. Am Schwenkhebel 28 der Kopfstütze 24 ist ein zur Unterscheidung nachfolgend Steuerhebel 30 genannter Schwenkhebel angelenkt, der um ein festes Schwenkgelenk 32 schwenkbar ist, weiches ortsfest in einem unteren Bereich der Rückenlehne 14 und hinter dieser angeordnet ist.

Der Steuerhebel 30 weist eine mit ihm einstückige Verlängerung 33 über das ortsfeste Schwenkgelenk 32 hinweg nach unten auf und ist dort über ein Schwenkgelenk 34 schwenkbar mit einem Verbindungshebel 36 verbunden, der fest an einem hinteren Rand des Sitzes 12 angebracht ist.

Die Funktion des erfindungsgemäßen Sitzmöbels 10 ist folgende:

In einer in Figur la dargestellten Grundstellung des Sitzmöbels 10 steht die Rückenlehne 14 mit geringer Neigung nach hinten verhältnismäßig steil nach oben vom Sitz 12 ab, die Rückenlehne 14 befindet sich ein kurzes Stück vom hinteren Rand des Sitzes 12 nach vom versetzt, es ergibt sich eine freie Sitztiefe a des Sitzes 12 von dessen vorderen Rand bis zur Rückenlehne 14. Der das Gestell 20 der Rückenlehne 14 umfassende Schwenkhebel 16, an dessen oberem Ende die Kopfstütze 24 schwenkbar angebracht ist, der Schwenkhebel 28 der Kopfstütze 24 sowie der Steuerhebel 30, der den Schwenkhebel 28 der Kopfstütze 24 schwenkbar mit dem ortsfesten Schwenkgelenk 32 verbindet, bilden ein Schwenkhebelgetriebe 16, 20, 28, 30 für die Kopfstütze 24, das die Kopfstütze 24 in der steilen, in Figur la dargestellten Stellung der Rückenlehne 14 in etwa horizontal von der Rückenlehne 14 nach hinten abstehend hält.

Zum Neigen der Rückenlehne 14 wird diese um das ortsfeste Schwenkgelenk 18 unter dem Sitz 12 nach hinten in die in Figur 1b dargestellte Stellung verschwenkt. Dabei wird über das Schwenkhebelgetriebe 16, 20, 28, 30 die Kopfstütze 24 in eine die Rückenlehne 14 verlängernde, nach oben stehende Stellung geschwenkt, d. h. die Kopfstütze 24 wird durch das Neigen der Rückenlehne 14 aufgestellt, wie in Figur 1 b dargestellt. Außerdem verschiebt die Rückenlehne 14 beim Neigen den Sitz 12 vorn. Das Verschieben des Sitzes 12 erfolgt über die Verlängerung 33 des Steuerhebels 30 über dessen ortsfestes Schwenkgelenk 32 nach unten. Da die Rückenlehne 14 beim Neigen den Steuerhebel 30 nach hinten verschwenkt, verschwenkt dessen Verlängerung 33 unterhalb des ortsfesten Schwenkgelenks 32 nach vom und schiebt dadurch den Sitz 12 über den Verbindungshebel 36 nach vorn. Da die Rückenlehne 14 beim Neigen nach hinten bewegt/geschwenkt und der Sitz 12 in soeben beschriebener Weise nach vorn verschoben wird, ergibt sich eine Verlängerung der freien Sitztiefe des Sitzes 12 um Δa, wie in Figur 1b angegeben. In Figur 1b ist die Kontur einer Vorderseite der Rückenlehne 14 in deren steiler, Figur 1a entsprechender Stellung mit Strichlinien angedeutet, um die Verlängerung der freien Sitztiefe Δa durch die Neigung der Rückenlehne 14 und das Verschieben des Sitzes 12 nach vom zu verdeutlichen.

Eine Feststellung der Rückenlehne 14 in ihrer steilen, ihrer geneigten und jeder beliebigen Zwischenstellung erfolgt mittel einer Feststellbremse, wie sie dem Fachmann in einer Vielzahl von Ausführungsformen an sich bekannt ist. Die Feststellbremse kann beispielsweise als Kolben/Zylinder-Einheit 38 mit einem von Hand öffn- und schließbaren Absperrventil 40 ausgebildet sein, wobei die Kolben/Zylinder-Einheit 38 ortsfest am Sitzmöbel 10 angebracht ist und gelenkig am Schwenkhebel 16 der Rückenlehne 14 angreift. Die Feststellbremse 38 stellt über die Feststellung der Rückenlehne 14 und das Schwenkhebelgetriebe 16, 20, 28, 30 die Kopfstütze 34 und über die Verlängerung 33 des Steuerhebels 30 und den Verbindungshebel 36 des Sitzes 12 den Sitz 12 fest.

Bei der in Figur 2a und 2b dargestellten, abgewandelten Ausführungsform des erfindungsgemäßen Sitzmöbels 10 ist der Sitz 12 nicht verschieblich, sondern er ist um ein ortsfestes Schwenkgelenk 42 schwenkbar, welches von seinem vorderen Rand ein Stück weit nach hinten versetzt an dessen Unterseite angeordnet ist. Nahe seines hinteren Randes stützt sich der Sitz 12 mit einem nach unten stehenden Stützhebel 44 über ein Schwenkgelenk 46 am Schwenkhebel 16 der Rückenlehne 14 ab. Wird die Rückenlehne 14 aus ihrer steilen, in Figur 2a dargestellten Stellung in die in Figur 2b dargestellte Stellung geneigt, ist mit dem dadurch bewirkten Schwenken des Schwenkhebels 16 der Rückenlehne 14 nach hinten auch ein Absenken des Schwenkhebels 16 verbunden. Da sich der Sitz 12 über seinen Stützhebel 44 am Schwenkhebel 16 der Rückenlehne 14 abstützt, sinkt der hintere Teil des Sitzes 12 ab, der Sitz 12 verschwenkt um ein Schwenkgelenk 38, er bekommt eine Neigung hinten nach unten.

Da der Sitz 12 bei dem in Figur 2a und 2b dargestellten Sitzmöbel 10 nicht verschoben wird, sind bei dieser Ausführungsform der Erfindung die Verlängerung 33 des Steuerhebels 30 sowie der Verbindungshebel 36 des Sitzes 12 nicht vorhanden. Die Verlängerung der freien Sitztiefe Δa ist wegen der fehlenden Verschiebung des Sitzes 12 kleiner als beim Sitzmöbel gemäß Figur 1a und 1b. Das Aufstellen der Kopfstütze 24 durch Neigen der Rückenlehne 14 erfolgt bei dem in Figur 2a und 2b dargestellten Sitzmöbel 10 in gleicher Weise wie bei dem in Figur 1a und 1b dargestellten Sitzmöbel 10, es wird insoweit auf die vorstehenden Ausführungen zu Figur 1a und 1b verwiesen.

Bei der in Figuren 3a und 3b dargestellten, abgewandelten Ausführungsform des erfindungsgemäßen Sitzmöbels 10 wird der Sitz 12 durch die Neigung der Rückenlehne 14 sowohl nach vorn verschoben als auch an seiner Rückseite abgesenkt. Der Sitz 12 ist über einen Schiebe- und Schwenkbeschlag 48 in seinem vorderen Bereich abgestützt. Der Steuerhebel 30 weist eine schräg nach unten und hinten abgewinkelte Verlängerung 50 auf, an der ein Schwenkhebel 52 angelenkt ist, der über ein Schwenkgelenk 54 schwenkbar mit einem unteren, hinteren Rand des Sitzes 12 verbunden ist.

Durch Neigung der Rückenlehne 14 aus der in Figur 3a dargestellten, steilen in die in Figur 3b dargestellte, geneigte Stellung wird der Steuerhebel 30 nach hinten und seine abgewinkelte Verlängerung 50 nach vorn und unten verschwenkt. Über den Schwenkhebel 52, der den Sitz 12 gelenkig mit der Verlängerung 50 des Steuerhebels 30 verbindet, wird der Sitz 12 sowohl nach vorn verschoben als auch an seiner Rückseite abgesenkt. Das Verschwenken der Kopfstütze 24 erfolgt bei dem in Figuren 3a und 3b dargestellten Sitzmöbel 10 wie zu Figuren 1a und 1b beschrieben. Es wird insoweit auf die Beschreibung zu Figuren 1 a und 1 b verwiesen.

## Patentansprüche

1. Sitzmöbel, mit einem Sitz (12) und mit einer in der Neigung verstellbaren Rückenlehne (14), wobei sich mit zunehmender Neigung der Rückenlehne (14) eine freie Sitztiefe (a) vergrößert, wobei das Sitzmöbel (10) eine Kopfstütze (24) aufweist, die sich mit zunehmender Neigung der Rückenlehne (14) aufstellt, wobei das Sitzmöbel (10) ein Getriebe (30, 50, 52) für den Sitz (12) aufweist, das von der Rückenlehne (14) angetrieben wird und (12) mit zunehmender Neigung und Bewegung der Rückenlehne (14) nach hinten relativ zur Rückenlehne (14) den Sitz nach vom bewegt, und zugleich in seinem hinteren Bereich absenkt, und wobei das Sitzmöbel (10) eine Bremse (38) aufweist, **dadurch gekennzeichnet, dass** die Bremse als Feststellbremse (38) ausgeführt ist, mit der die Rückenlehne (14) in ihrer jeweiligen Stellung feststellbar ist.

2. Sitzmöbel nach Anspruch 1, **dadurch gekennzeichnet, dass** das Sitzmöbel (10) eine Kolben/Zylinder-Einheit (38) mit einem Absperrventil (40) als Feststellbremse aufweist.

3. Sitzmöbel nach Anspruch 1, **dadurch gekennzeichnet, dass** die Rückenlehne (14) einen Schwenkbeschlag (18) aufweist, mit dem sie rück- und vorschwenkbar geführt ist, wobei sich die Neigung der Rückenlehne (14) beim Rückschwenken vergrößert.

4. Sitzmöbel nach einem der Ansprüche 1 bis 3, **dadurch gekennzeichnet, dass** die Kopfstütze (24) mit einem Schwenkgelenk (22) in einem oberen Bereich der Rückenlehne (14) angebracht ist, und dass das Sitzmöbel (10) ein Schwenkhebelgetriebe (16, 20, 28, 30) aufweist, das von der Rückenlehne (14) angetrieben wird und das die Kopfstütze (24) beim Neigen der Rückenlehne (14) nach oben schwenkt.

5. Sitzmöbel nach Anspruch 1, **dadurch gekennzeichnet, dass** das Getriebe (30, 50,52) für den Sitz (12) als Schwenkhebelgetriebe (30, 50, 52) ausgebildet ist.

## Claims

1. Seating furniture, having a seat (12) and having a backrest (14) which can be adjusted in inclination, an available seating depth (a) increasing with increasing inclination of the backrest (14), the seating furniture (10) having a headrest (24) which is raised with increasing inclination of the backrest (14), the seating furniture (10) having a drive (30, 50, 52) for the seat (12) which is actuated by the backrest (14) and, with increasing inclination and movement of the backrest (14) backwards relative to the backrest (14), moves the seat (12) forwards and at the same time lowers it in its back region, and the seating furniture (10) having a brake (38), **characterised in that** the brake is configured as a locking brake (38), with which the backrest (14) can be locked in its respective position.

2. Seating furniture according to claim 1, **characterised in that** the seating furniture (10) has a piston/cylinder unit (38) with a check valve (40) as locking brake.

3. Seating furniture according to claim 1, **characterised in that** the backrest (14) has a pivot fitting (18), with which it is guided so as to be able to pivot backwards and forwards, the inclination of the backrest (14) increasing during backward pivoting.

4. Seating furniture according to one of the claims 1 to 3, **characterised in that** the headrest (24) is fitted in an upper region of the backrest (14) with a pivot articulation (22), and **in that** the seating furniture (10) has a pivoted lever drive (16, 20, 28, 30) which is actuated by the backrest (14) and which pivots the headrest (24) upwards during inclination of the backrest (14).

5. Seating furniture according to claim 1, **characterised in that** the drive (30, 50, 52) for the seat (12) is configured as a pivoted lever drive (30, 50, 52).

## Revendications

1. Meuble pour s'asseoir, comprenant une assise (12) et un dossier (14) dont l'inclinaison est réglable, sachant que plus le dossier (14) est incliné, plus la profondeur libre (a) de l'assise est grande, le meuble pour s'asseoir (10) présentant un repose-tête (24) qui se redresse au fur et à mesure que l'inclinaison du dossier (14) augmente, le meuble pour s'asseoir (10) présentant un mécanisme (30, 50, 52) pour l'assise (12) qui est entraîné par le dossier (14) et qui, au fur et à mesure que le dossier (14) s'incline et se déplace vers l'arrière, déplace l'assise (12) vers l'avant par rapport au dossier (14), tout en en abaissant la partie arrière, et le meuble pour s'asseoir (10) présentant un frein (38), **caractérisé en ce que** le frein est réalisé en tant que frein d'immobilisation (38) qui permet d'immobiliser le dossier (14) dans sa position respective.

2. Meuble pour s'asseoir selon la revendication 1, **caractérisé en ce que** le meuble pour s'asseoir (10) présente en tant que frein d'immobilisation une unité piston/cylindre (38) dotée d'une vanne d'arrêt (40).

3. Meuble pour s'asseoir selon la revendication 1, **caractérisé en ce que** le dossier (14) présente une ferrure de pivotement (18) qui le guide de manière à pouvoir pivoter vers l'arrière et vers l'avant, l'inclinaison du dossier (14) augmentant lorsque celui-ci pivote vers l'arrière.

4. Meuble pour s'asseoir selon l'une des revendications 1 à 3, **caractérisé en ce que** le repose-tête (24) est fixée à l'aide d'une articulation (22) dans une partie supérieure du dossier (14), et **en ce que** le meuble pour s'asseoir (10) présente un mécanisme à leviers pivotants (16, 20, 28, 30) qui est entraîné par le dossier (14) et qui fait pivoter le repose-tête (24) vers le haut lorsque le dossier (14) s'incline.

5. Meuble pour s'asseoir selon la revendication 1, **caractérisé en ce que** le mécanisme (30, 50, 52) de l'assise (12) est réalisé en tant que mécanisme à leviers pivotants (30, 50, 52).
